# EUROPÄISCHE PATENTANMELDUNG

(11) **EP 4 700 193 A1**
(43) Veröffentlichungstag der Anmeldung: **25.02.2026**
(21) Anmeldenummer: 25191434.7
(22) Anmeldetag: 24.07.2025
(51) Int. Cl.: E05B 15/00, E05B 13/10, E05B 65/02, E05B 9/08

(54) **VERSCHLUSSSYSTEM ZUM SICHERN EINES SCHLIESSZYLINDERS IN EINEM SCHLIESSELEMENT, EIN SCHLIESSELEMENT SOWIE EIN ENTSPRECHENDES VERFAHREN**

(30) Priorität: 21.08.2024 DE 102024123877
(71) Anmelder: Rittal GmbH & Co. KG, 35745 Herborn (DE)
(72) Erfinder: Blöcher, Gunther, 35713 Eschenburg (DE); Weismüller, Manuel, 56479 Elsoff (DE)
(74) Vertreter: Angerhausen, Christoph

(57) **Zusammenfassung**

Die Erfindung betrifft ein Verschlusssystem (100) zum Sichern eines Schließzylinders (10) in einem Schließelement, beispielsweise in einer Schaltschranktür, wobei der Schließzylinder (10) eine Bohrung (11) aufweist. Das Verschlusssystem (100) weist einen Rastbolzen (101, 120, 121) auf, der ausgebildet ist, den Schließzylinder (10) in einer in das Schließelement eingeschobenen Position durch Eingreifen in die Bohrung (11) zu sichern. Die Erfindung ist weiterhin auf ein Schließelement, beispielsweise eine Schaltschranktür, aufweisend ein erfindungsgemäßes Verschlusssystem (100) sowie ein Verfahren zum Montieren eines Schließzylinders (10) in einem erfindungsgemäßen Verschlusssystem (100) oder in einem erfindungsgemäßen Schließelement gerichtet.

## Beschreibung

Die Erfindung betrifft ein Verschlusssystem und ein Verfahren zum Sichern eines Schließzylinders in einem Schließelement, beispielsweise in einer Schaltschranktür. Dabei weist das Verschlusssystem einen Rastbolzen auf und der Rastbolzen ist ausgebildet, den Schließzylinder in einer in das Schließelement eingeschobenen Position durch Eingreifen in eine Bohrung des Schließzylinders zu sichern. Die Erfindung betrifft weiterhin ein Schließelement aufweisend ein erfindungsgemäßes Verschlusssystem.

Schließzylinder wie Profilzylinder, Profilhalbzylinder und Knaufzylinder werden gemäß DIN 18252 mit einer Stulpschraube der Größe M5 in einem Schloss, beispielsweise in einem Schlosskasten, befestigt. Zum Fixieren des Schließzylinders ist die Stulpschraube mittels eines geeigneten Werkzeugs, insbesondere einem Schraubendreher, festzuschrauben. Ein Schließelement wie eine Tür oder ein Griff, in dem der Schlosskasten angeordnet ist, ist für das Festschrauben zu öffnen, da die Stulpschraube von außen unzugänglich ist. Soll ein Schließzylinder in einem Griff, z.B. einem Komfortgriff eines Schaltschranks wie in der EP 3 234 289 B1 offenbart, montiert werden, muss dieser Komfortgriff vorher grundsätzlich demontiert sein, um den Schließzylinder einschieben und mit der Stulpschraube fixieren zu können.

An den bekannten Verschlusssystemen ist somit nachteilig, dass zum Montieren und Sichern des Schließzylinders eine Tür oder ein Schrank zu öffnen ist und das Montieren Werkzeug erfordert. Weiterhin ist bei einer Anordnung des Schließzylinders in einem Griff ein Demontieren des Griffs erforderlich. Dies ist insbesondere dann mit einem erheblichen Montageaufwand verbunden, wenn ein Schaltschrank beispielsweise mit bereits montierten Komfortgriffen ausgeliefert wird. Denn dann sind die Komfortgriffe erst zu demontieren. Nach dem Einschieben und Sichern der Schließzylinder sind die Komfortgriffe erneut zu montieren.

Es ist daher die Aufgabe der Erfindung, ein Verschlusssystem bereitzustellen, das eine schnelle, einfache und bevorzugt werkzeuglose Montage eines Schließzylinders in einem Schließelement ermöglicht.

Diese Aufgabe wird durch ein Verschlusssystem mit den Merkmalen des Anspruchs 1 gelöst. Der nebengeordnete Anspruch 20 betrifft ein entsprechendes Schließelement aufweisend ein erfindungsgemäßes Verschlusssystem und der nebengeordnete Anspruch 21 ein entsprechendes Verfahren zum Montieren eines Schließzylinders. Vorteilhafte Ausführungsformen der Erfindung sind jeweils Gegenstand der abhängigen Ansprüche.

Demgemäß ist ein Verschlusssystem zum Sichern eines Schließzylinders in einem Schließelement vorgesehen, wobei der Schließzylinder eine Bohrung aufweist. Das Verschlusssystem weist einen Rastbolzen auf und der Rastbolzen ist ausgebildet, den Schließzylinder in einer in das Schließelement eingeschobenen Position durch Eingreifen in die Bohrung zu sichern.

Dadurch, dass das Verschlusssystem einen Rastbolzen aufweist und der Rastbolzen ausgebildet ist, in die Bohrung des Schließzylinders einzugreifen, ermöglicht die Erfindung, den Schließzylinder mittels des Rastbolzens in einer eingeschobenen Position in dem Schließelement zu fixieren, wobei eine Montage des Schließzylinders vereinfacht wird, da ein Eindrehen einer Stulpschraube nicht mehr notwendig ist. Insbesondere kann die Montage werkzeuglos erfolgen.

Hierzu kann vorgesehen sein, dass der Rastbolzen selbsttätig in die Bohrung einrastet, sobald der Schließzylinder in das Schließelement eingeschoben ist. So kann bei Schließzylindern, die über eine Vorderseite des Schließelements eingeschoben werden, eine Montage auch in einer geschlossenen Position des Schließelements erfolgen.

Der Rastbolzen ist bevorzugt so angeordnet, dass eine Demontage des Schließzylinders nur von einer Innenseite des Schließelements mit Zuhilfenahme von Werkzeug realisiert werden kann. Eine unbefugte Demontage kann somit ausgeschlossen oder zumindest erschwert werden.

Weiterhin ermöglicht die Erfindung durch das Verwenden eines Rastbolzens eine schnelle Montage von Schließzylindern. Während mit Verschlusssystemen nach dem Stand der Technik eine Montage eines Schließzylinders beispielsweise in einem Komfortgriff von Schaltschränken circa 10 Minuten erfordert, kann die Montage mittels eines erfindungsgemäßen Verschlusssystems auf circa 5 Sekunden reduziert werden.

Denn anstatt den Komfortgriff demontieren, den Schließzylinder einsetzen, die Stulpschraube eindrehen und den Komfortgriff erneut montieren zu müssen, kann der Schließzylinder direkt ohne Demontage des Komfortgriffs eingeschoben werden. Die Montage von Schließzylindern in dem Schließelement, insbesondere in Griffen, von außen ermöglicht beispielsweise auch das Verwenden von Knaufzylindern.

Die Bohrung des Schließzylinders ist insbesondere gemäß der DIN 18252 ausgebildet und kann ein M5-Gewinde umfassen. Weiterhin kann das Verschlusssystem mehr als einen Rastbolzen aufweisen.

Als Rastbolzen wird hier ein Bolzen, also ein zylinderförmiges Verbindungselement, verstanden, der eine formschlüssige, lösbare Verbindung zwischen einem statischen, hier dem Schließelement, und einem beweglichen Bauteil, hier dem Schließzylinder, herstellt. Hierzu kann der Rastbolzen eine Führung mit einem innenliegenden Raststift oder Bolzen aufweisen. Weiterhin kann der Rastbolzen ein Betätigungselement wie einen Zugknopf aufweisen, über den der Raststift oder Bolzen gegenüber dem beweglichen Bauteil zum Arretieren oder Lösen bewegt werden kann.

Als Schließelement wird hier beispielsweise eine Tür verstanden. Dies kann insbesondere eine Schaltschranktür sein. Aber auch andere Türen wie Zimmertüren, Schranktüren, Haustüren oder Garagentüren sind im Sinne der Erfindung umfasst. Weiterhin kann das Schließelement auch ein abschließbarer Schalter, eine Betätigung für Alarmanlagen, ein Schlüsseltresor oder ein abschließbarer Riegel wie ein Treibriegel sein oder umfassen. Insbesondere wird als Schließelement auch ein Betätigungselement wie ein Griff, beispielsweise ein Fenstergriff, verstanden.

Vorzugsweise weist das Verschlusssystem zwei Rastbolzen auf, wobei die Rastbolzen ausgebildet sind, den Schließzylinder in einer in das Schließelement eingeschobenen Position durch Eingreifen in die Bohrung von gegenüberliegenden Seiten zu sichern. Dadurch ermöglicht die Erfindung ein beidseitiges Sichern des Schließzylinders in dem Schließelement.

Weiterhin kann vorgesehen sein, dass der Rastbolzen zwei Verjüngungen aufweist, die in einer axialen Richtung des Rastbolzens voneinander beabstandet angeordnet sind. Das Verschlusssystem weist dabei zumindest einen Bolzen auf, der in die Verjüngungen eingreifbar ist. Bevorzugt sind die Verjüngungen an den beiden axialen Positionen bezogen auf einen Querschnitt des Rastbolzens symmetrisch, beispielsweise radial umlaufend, ausgeführt. Insbesondere kann vorgesehen sein, dass die Verjüngungen an zumindest einer der beiden axialen Positionen, an gegenüberliegenden Seiten des Rastbolzens ausgeführt sind. Ebenfalls bevorzugt sind dann zwei Bolzen vorgesehen, die an zwei unterschiedlichen radialen Positionen, besonders bevorzugt an gegenüberliegenden Seiten, der Verjüngungen in die Verjüngungen eingreifen.

Der Bolzen kann in einer entriegelten Position des Rastbolzens in eine erste der zwei Verjüngungen eingreifen und in einer in die Bohrung eingreifenden Position des Rastbolzen in eine zweite der zwei Verjüngungen eingreifen. So kann der Rastbolzen für ein Eingreifen und ein Entriegeln vorteilhaft positioniert werden. Insbesondere kann dabei vorgesehen sein, dass der Rastbolzen in der entriegelten Position nicht in eine Aussparung des Schließelements, in die der Schließzylinder aufgenommen werden kann, hineinragt. So kann ein Hinein- und Hinausschieben des Schließzylinders ohne unerwünschte Reibung zwischen Rastbolzen und Schließzylinder erfolgen.

Das Verschlusssystem kann weiterhin ein mit der Bohrung des Schließzylinders fluchtendes Durchgangsloch zum Aufnehmen des Rastbolzens aufweisen. Dabei kann der Rastbolzen an einer Unterseite eines Kopfes eine Erhebung aufweisen und das Durchgangsloch eine zu der Erhebung komplementäre Aussparung aufweisen. In einer eingreifenden Position des Rastbolzens kann die Erhebung dann in die Aussparung so eingreifen, dass ein Verdrehen des Rastbolzens vermieden oder zumindest erschwert wird.

Vorzugsweise weist der Rastbolzen in einer Vorderseite eines Kopfes ein Innengewinde auf. Dieses kann beispielsweise als Innengewinde der Größe M3 ausgeführt sein. Durch das Innengewinde ermöglicht die Erfindung, den Rastbolzen, beispielsweise aus der eingreifenden Position, herauszuziehen. Hierzu kann beispielsweise eine Gewindestange in das Innengewinde eingedreht werden, so dass durch Ziehen an der Gewindestange der Rastbolzen aus der eingreifenden in die entriegelte Position bewegt oder auch gänzlich herausgenommen werden kann.

Es kann auch vorgesehen sein, dass der Rastbolzen an einem in die Bohrung eingreifbaren Ende eine Schräge aufweist. Dabei ist der Rastbolzen so in dem Schließelement montiert, dass die Schräge einer Montageseite zugewandt ist.

Insbesondere kann dabei vorgesehen sein, dass der Rastbolzen in einer entriegelten Position in eine Aussparung des Schließelements, in die der Schließzylinder aufgenommen werden kann, hineinragt.

Als Montageseite wird hier eine Seite angesehen, von der der Schließzylinder in das Schließelement eingeführt und herausgenommen wird. Somit ist die Schräge des Rastbolzens dem Schließzylinder beim Einführen zugewandt. Damit ermöglicht die Erfindung, dass beim Einführen des Schließzylinders in das Schließelement der Schließzylinder gegen die Schräge des Rastbolzens drückt und somit nach außen bewegt. Durch die Schräge wird eine zum Einführen des Schließzylinders erforderliche Kraft verringert und ein Verkanten zwischen Rastbolzen und Schließzylinder vermieden oder zumindest unwahrscheinlicher.

Weiterhin kann das Verschlusssystem eine Nut aufweisen, in der der Rastbolzen verdrehsicher montierbar ist. So kann eine Positionierung des Rastbolzens verbessert werden. Insbesondere wenn der Rastbolzen eine einer Montageseite zugewandte Schräge aufweist, kann eine solche Positionierung auch bei Einschieben des Schließzylinders beibehalten werden.

Vorzugsweise weist das Verschlusssystem eine Druckfeder auf, die ausgebildet ist, eine Kraft auf einen Kopf des Rastbolzens aufzubringen. Dadurch kann ein Eingreifen des Rastbolzens in die Bohrung des Schließzylinders verbessert werden. Weist der Rastbolzen beispielsweise eine Schräge auf, wird der Rastbolzen gegen die Federkraft beim Hineinschieben des Schließzylinders nach außen gedrückt. Sobald der Schließzylinder so weit eingeschoben ist, dass die Bohrung mit dem Rastbolzen fluchtet, drückt die Federkraft den Rastbolzen in die Bohrung, so dass der Schließzylinder gesichert ist.

Auch kann durch das Vorsehen einer Druckfeder ein selbsttätiges Eingreifen des Rastbolzens in die Bohrung realisiert werden. Beispielsweise kann nach Einschieben des Schließzylinders durch Betätigen einer Entriegelung ein Halten des Rastzylinders in einer entriegelten Position beendet werden. Die Federkraft kann den Rastbolzen dann in die eingreifende Position bewegen. Für ein Entriegeln kann ein Betätigungselement wie ein Zugknopf vorgesehen sein oder ein Innengewinde im Kopf des Rastbolzens, so dass der Rastbolzen wieder in eine entriegelte Position bewegt werden kann.

Weiterhin kann das Verschlusssystem eine Aufnahme für die Druckfeder aufweisen. So kann die Druckfeder in dem Schließelement positioniert werden. Bevorzugt ist die Aufnahme als eine Federhülse ausgeführt. Dabei kann auch der Rastbolzen selbst die Aufnahme aufweisen.

Zudem kann das Verschlusssystem ein Entriegelungselement zum Entsichern des Rastbolzens aufweisen. Das Entriegelungselement kann beispielsweise als ein Hebel, eine Taste oder ein Stift ausgebildet sein. Durch Betätigen des Entriegelungselements kann der Rastbolzen aus einer eingreifenden Position in eine entsicherte Position bewegt werden. Dabei kann auch der Rastbolzen selbst das Entriegelungselement aufweisen.

Dabei kann vorzugsweise vorgesehen sein, dass das Entriegelungselement nur in einer Offenstellung des Schließelements betätigbar ist. So kann ein unbefugtes Entriegeln vermieden oder zumindest erschwert werden.

Weiterhin kann das Verschlusssystem einen Tiefenanschlag für den Schließzylinder aufweisen. Dadurch ist ein korrektes und definiertes Positionieren des Schließzylinders möglich oder wird vereinfacht. Insbesondere kann durch den Tiefenanschlag erreicht werden, dass bei Hineinschieben des Schließzylinders bis an den Tiefenanschlag die Bohrung des Schließzylinders und der Rastbolzen fluchtend zueinander positioniert sind. Somit kann ein weitgehend widerstandsfreies Eingreifen des Rastbolzens in die Bohrung realisiert werden.

Vorzugsweise weist das Verschlusssystem einen Adapter mit einer Aussparung zum Aufnehmen des Schließzylinders auf, wobei der Adapter in das Schließelement einsetzbar ist. Dadurch können unterschiedliche Schließzylinder in das Schließelement eingeschoben werden. Für unterschiedliche Schließzylinder ist dann lediglich ein entsprechender Adapter vorzusehen, das Schließelement selbst muss nicht angepasst werden.

Dabei kann vorgesehen sein, dass der Adapter eine Befestigungsöse aufweist, wobei der Adapter mittels der Befestigungsöse in dem Schließelement befestigbar ist. Dadurch ermöglicht die Erfindung ein Anbringen des Adapters in dem Schließelement.

Weiterhin kann vorgesehen sein, dass der Adapter eine Nut zum Montieren des Schließzylinders, einen Tiefenanschlag für den Schließzylinder, eine Aufnahme, insbesondere eine Federhülse, für eine Druckfeder und/oder ein Entriegelungselement zum Entsichern des Schließzylinders aufweist. Damit kann ein vorteilhaftes Positionieren des Rastbolzens, ein vorteilhaftes Positionieren des Schließzylinders, ein vorteilhaftes Positionieren der Druckfeder und/oder ein vorteilhaftes Entriegeln des Rastbolzens durch den Adapter bereitgestellt werden.

Vorzugsweise ist der Rastbolzen lösbar und durch eine Stulpschraube ersetzbar. Dadurch kann, wenn durch einen Endnutzer gewünscht, das Verschlusssystem auch mit einer Stulpschraube entsprechend dem Stand der Technik genutzt werden. Eine Kompatibilität mit bestehenden Systemen kann somit erreicht werden.

Das Verschlusssystem kann weiterhin einen Schlosskasten oder ein Betätigungselement, insbesondere einen Griff, aufweisen, wobei der Rastbolzen ausgebildet ist, den Schließzylinder in einer in den Schlosskasten oder in das Betätigungselement eingeschobenen Position durch Eingreifen in die Bohrung zu sichern. Durch Verwenden des Rastbolzens ist es nicht nötig, dass der Schlosskasten oder das Betätigungselement demontiert werden. Insbesondere ermöglicht das Verwenden des Rastbolzens eine Montage des Schließzylinders von einer Außenseite des Betätigungselements, so dass beispielsweise auch Knaufzylinder eingesetzt werden können.

Der Schließzylinder kann vorzugsweise ein Profilzylinder, ein Profilhalbzylinder oder ein Knaufzylinder sein.

Die Erfindung betrifft weiterhin ein Schließelement, beispielsweise eine Schaltschranktür aufweisend ein erfindungsgemäßes Verschlusssystem. Dadurch kann ein Schließzylinder werkzeuglos mit Hilfe des Rastbolzens schnell und einfach in das Schließelement eingeschoben und befestigt werden.

Die Erfindung ist zudem auf ein Verfahren zum Montieren eines Schließzylinders in einem erfindungsgemäßen Verschlusssystem oder in einem erfindungsgemäßen Schließelement gerichtet, das die folgenden Schritte umfasst:
- Anbringen des Verschlusssystems in dem Schließelement und
- Einschieben des Schließzylinders in das Verschlusssystem.

Somit kann ein werkzeugloses Montieren des Schließzylinders ermöglicht werden. Ein Eindrehen einer Stulpschraube ist nicht erforderlich, womit das Montieren schneller und/oder einfacher erfolgen kann. Bei einem Einschieben des Schließzylinders über eine Außenseite des Schließelements kann die Montage auch bei geschlossenem Schließelement erfolgen.

Die für das erfindungsgemäße Verschlusssystem offenbarten Details und Vorteile sind auf das erfindungsgemäße Schließelement sowie auf das erfindungsgemäße Verfahren übertrag- und anwendbar und umgekehrt.

Weitere Einzelheiten der Erfindung werden anhand der nachstehenden Figuren erläutert. Dabei zeigt:
- Figur 1: in schematischer Darstellung einen Schließzylinder und eine Stulpschraube gemäß dem Stand der Technik;
- Figur 2: in schematischer Darstellung ein Sichern eines Schließzylinders in einer Tür gemäß dem Stand der Technik;
- Figur 3: in schematischer Darstellung ein Sichern eines Schließzylinders in einem Komfortgriff gemäß dem Stand der Technik;
- Figur 4: eine schematische Darstellung eines Verschlusssystems zum Sichern eines Schließzylinders mittels eines Rastbolzens gemäß einer Ausführungsform der Erfindung;
- Figur 5: eine perspektivische Ansicht (unten) und eine Draufsicht (oben) eines Verschlusssystems zum Sichern eines Schließzylinders mittels zweier Rastbolzen mit einem Adapter gemäß einer Ausführungsform der Erfindung;
- Figur 6: eine perspektivische Ansicht eines Adapters zum Aufnehmen eines Schließzylinders gemäß einer Ausführungsform der Erfindung; und
- Figur 7: eine perspektivische Ansicht eines Verschlusssystems mit einem Adapter zum Sichern eines Schließzylinders mittels zweier Rastbolzen und eines Schließzylinders gemäß einer Ausführungsform der Erfindung.

Figur 1 zeigt einen Schließzylinder 10 mit einer Bohrung 11 sowie eine Stulpschraube 12 gemäß dem Stand der Technik. Entsprechend DIN 18252 werden Schließzylinder wie Profilzylinder, Profilhalbzylinder und Knaufzylinder mit der Stulpschraube 12 beispielsweise in einem Schlosskasten befestigt.

So zeigt Figur 2 das Befestigen eines Schließzylinders 10 mittels einer Stulpschraube 12, die in die Bohrung 11 eingedreht wird, in einem als Tür ausgeführten Schließelement. Der Schließzylinder 10 wird von einer Montageseite in die Tür eingeführt. Die Stulpschraube 12 kann dann seitlich, wie durch den Pfeil angedeutet, in die Bohrung 11 eingedreht werden, um den Schließzylinder 10 vor einem unerwünschten Verschieben zu sichern.

Figur 3 zeigt ein weiteres Beispiel aus dem Stand der Technik. Hier das Einsetzen eines Schließzylinders 10 in einen Komfortgriff 15, beispielsweise für ein als Schaltschranktür ausgeführtes Schließelement. Wie in Figur 3 zu erkennen, kann der Schließzylinder 10 nur rückseitig in den Komfortgriff 15 eingesetzt werden, so dass zum Montieren des Schließzylinders 10 der Komfortgriff 15 zunächst zu demontieren ist. Dann kann der Schließzylinder 10 mittels der Stulpschraube 12 in einem Adapter 14 fixiert werden sowie der Adapter 14 mittels einer Befestigungsschraube 13 in dem Komfortgriff 15 angebracht werden. Danach ist der Komfortgriff 15 erneut zu montieren.

Damit besteht ein Bedarf, das Montieren eines Schließzylinders 10 in einem Schließelement zu vereinfachen, so dass dies insbesondere werkzeuglos erfolgen kann und bevorzugt bei einem geschlossenen Schließelement und/oder ohne eine vorherige Demontage eines Betätigungselements, wie beispielsweise eines Griffs, erfolgen kann.

Hierzu schlägt die Erfindung ein Verschlusssystem 100 zum Sichern eines Schließzylinders 10 in einem Schließelement vor, wobei das Sichern dabei nicht mehr mit einer Stulpschraube 12 erfolgt, sondern mit einem Rastbolzen 101, 120, 121. Der Schließzylinder 10 weist weiterhin eine Bohrung 11 nach DIN 18 252 mit einem M5-Gewinde auf. Der Rastbolzen 101, 120, 121 ist ausgebildet, den Schließzylinder 10 in einer in das Schließelement eingeschobenen Position durch Eingreifen in die Bohrung 11 zu sichern.

Figur 4 zeigt eine Ausführungsform der Erfindung. Dabei weist der Rastbolzen zwei Verjüngungen 105, 106 auf, die in einer axialen Richtung des Rastbolzens 101 voneinander beabstandet angeordnet sind. Das Verschlusssystem 100 weist weiterhin zwei Bolzen 103 auf, die in die Verjüngungen 105, 106 eingreifbar sind. So befindet sich der Rastbolzen 101 in der in Figur 4 gezeigten Darstellung in einer entriegelten Position, in der die Bolzen 103 in die Verjüngung 105 eingreifen. Der Rastbolzen 101 ragt in dieser Position nicht in einen Ausschnitt 104 zum Aufnehmen des Schließzylinders 10, hier als Profilzylinder ausgeführt, hinein. Somit kann der Profilzylinder 10, ohne durch den Rastbolzen 101 behindert zu werden, in den Ausschnitt 104 eingeschoben werden.

Das Verschlusssystem 100 weist hier einen Schlosskasten 102 und eine Stirnplatte 110 auf. Die Stirnplatte 110 weist dabei ein mit der Bohrung 11 des Profilzylinders 10 fluchtendes Durchgangsloch 107 zum Aufnehmen des Rastbolzens 101 auf. Weiterhin weist der Rastbolzen 101 an einer Unterseite eines Kopfes 108 eine Erhebung 109 auf und das Durchgangsloch 107 eine zu der Erhebung 109 komplementäre, nicht dargestellte Aussparung.

Schließlich weist der Rastbolzen 101 in einer Vorderseite des Kopfes 108 ein Innengewinde auf. Dieses ist hier als ein M3-Gewinde in den Kopf 108 eingelassen.

Ein Verfahren zum Montieren des Profilzylinders 10 in dem in Figur 4 gezeigten Verschlusssystem 100 kann wie folgend beschrieben durchgeführt werden. Es eignet sich insbesondere zum Montieren des Profilzylinders 10 in einem Einsteckschloss, das beispielsweise in einem als Tür ausgeführten Schließelement vorgesehen ist.

Zunächst wird das erfindungsgemäße Verschlusssystem 100 in der Tür angebracht. Der Rastbolzen 101 ist dabei in der Stirnplatte 110 an der Stelle, an der sonst eine Stulpschraube 12 eingeschraubt wird, montiert. Der Rastbolzen 101 ist zwischen den Bolzen 103 so montiert, dass die Bolzen 103 in die Verjüngungen 105, 106 einrasten können.

In einer Ausgangsstellung, also einer entriegelten Position, ist der Rastbolzen 101 so montiert, dass er aus der Stirnplatte 110 herausragt, aber nicht in den Ausschnitt 104 für den Profilzylinder 10 hineinragt. Dann kann der Profilzylinder 10 einfach in den Ausschnitt 104 des Verschlusssystems 100 eingeschoben werden.

Hat der Profilzylinder 10 seine endgültige Position erreicht, wird der Rastbolzen 101 in eine in die Bohrung 11 des Schließzylinders 10 eingreifende Position bewegt. Dies erfolgt hier durch Eindrücken des Rastbolzens 101, bis die nächste Verjüngung 106 zwischen den Bolzen 103 einrastet. Ein Ende des Rastbolzens 101 ist dann in die Bohrung 11 des Profilzylinders 10 eingeschoben und arretiert diesen. In der eingreifenden Position sind die Erhebung 109 und die Aussparung des Durchgangslochs 107 formschlüssig miteinander so verbunden, dass der Rastbolzen 101 sich nicht verdrehen kann. Die Erhebung 109 kann beispielsweise als eine Nase ausgeführt sein.

Zum Demontieren des Profilzylinders 10 aus dem Schlosskasten 102 kann eine Gewindestange in das Innengewinde des Kopfes 108 des Rastbolzens 101 eingedreht werden, so dass der Rastbolzen 101 mittels der Gewindestange herausgezogen werden kann. Somit ist die Ausgangsstellung wieder erreicht und der Profilzylinder 10 kann entnommen werden. Die Demontage funktioniert aber nur bei geöffneter Tür, so dass die Demontage des Profilzylinders 10 nur von jemandem vorgenommen werden kann, der die Möglichkeit hat, die Tür zu öffnen.

Der Rastbolzen 101 ist weiterhin lösbar ausgeführt, kann also aus dem Verschlusssystem 100 entfernt werden. Dadurch kann der Profilzylinder 10 auch mit einer handelsüblichen Stulpschraube 12 befestigt werden.

Kundenspezifische Schaltschränke für größere Produktionsanlagen in der Automobilindustrie oder serienmäßige Racks für Rechenzentren werden meist mit Komfortgriffen 15 ausgeliefert, die für eine kundenseitige Nachrüstung von Schließzylindern 10 vorgesehen sind. Nach dem Aufbau werden alle Komfortgriffe 15 vom Anlagenbetreiber oder vom Rechenzentrumsbetreiber mit eigenen Schließzylindern 10 versehen. Dazu muss der Betreiber bei jedem Schaltschrank oder bei jedem Rack jede Tür öffnen, die Verschlussstange in einer bestimmten Stellung justieren, zwei Schrauben lösen, den Komfortgriff 15 demontieren und den Schlossadapter 14 herausschrauben. Nun kann der Schließzylinder 10 mit der Stulpschraube 12 am Schlossadapter 14 befestigt werden.

Dann muss der Schlossadapter 14 wieder im Griff 15 verschraubt werden. Die Befestigungsschrauben des Komfortgriffes 15 müssen voreingestellt werden und der Komfortgriff 15 muss wieder montiert werden. Zuletzt wird noch die Tür verschlossen. Der Aufwand für die Montage eines Schließzylinders 10 beträgt so circa 10 Minuten.

Figur 5 zeigt eine weitere Ausführungsform der Erfindung, um einen Aufwand für die Montage eines Schließzylinders 10, insbesondere in einem Komfortgriff, zu reduzieren. Hierzu weist das Verschlusssystem 100 zwei Rastbolzen 120, 121 auf, wobei die Rastbolzen 120, 121 ausgebildet sind, den Schließzylinder 10 in einer in das Schließelement eingeschobenen Position durch Eingreifen in die Bohrung 11 von gegenüberliegenden Seiten zu sichern.

Die zwei Rastbolzen 120, 121 weisen an einem in die Bohrung 11 eingreifbaren Ende jeweils eine Schräge 130 auf und sind an gegenüberliegenden Seiten eines Adapters 122 des Verschlusssystems 100 angeordnet. Der Adapter 122 weist eine Aussparung 124 zum Aufnehmen des Schließzylinders 10 auf und ist beispielsweise in einem Schlosskasten oder in einem Griff montiert.

Der Adapter 122 weist weiterhin eine Nut 129 auf, in der die zwei Rastbolzen 120, 121 verdrehsicher montiert sind. Dabei sind die beiden Rastbolzen 120, 121 so ausgerichtet, dass die Schrägen 130 einer Montageseite 131 zugewandt sind. Das Verschlusssystem 100 weist zwei Druckfedern 125 auf, die ausgebildet sind, eine Kraft auf einen Kopf des Rastbolzens 120, 121 aufzubringen. Die Druckfedern 125 sind dabei in als Federhülsen ausgeführten Aufnahme 132 des Adapters 122 aufgenommen.

Wird nun, wie in Figur 7 gezeigt, der Schließzylinder 10 von außen, wie durch den Pfeil angedeutet, beispielsweise durch eine Blende einer Druckergarnitur in einen Schließkasten oder von außen in einen Griff, eingeführt, drückt der Schließzylinder 10 gegen die Schrägen 130 und drückt so die Druckfedern 125 zusammen. Wird der Schließzylinder 10 noch weiter nach innen geschoben, erreicht schließlich die Bohrung 11 die Stelle, wo sich die Rastbolzen 120, 121 befinden. Der Druck auf die Druckfedern 125 lässt nach und die Rastbolzen 120, 121 werden in die Bohrung 11 gedrückt und verhindern, dass der Schließzylinder 10 weiter nach innen oder nach außen gedrückt werden kann.

Dabei weist der Adapter 122 hier einen Tiefenanschlag 127 für den Schließzylinder 10 auf, so dass ein definiertes Positionieren des Schließzylinders 10 ermöglicht wird. Zum Befestigen des Adapters 122 in einem Schließkasten oder einem Griff weist der Adapter 122 eine Befestigungsöse 123 auf. Der Adapter ist auch in Figur 6 gezeigt, hier ohne die Rastbolzen 120, 121 und ohne die Federhülsen 132.

Soll der Schließzylinder wieder demontiert werden, ist dies nur möglich, wenn das Schließelement geöffnet wird, da eine Entriegelung der Rastbolzen 120, 121 nur von innen erfolgen kann. Hierzu weisen die Rastbolzen 120, 121 jeweils ein Entriegelungselement 126 zum Entsichern des Rastbolzens 120, 121 auf. Die Entriegelungselemente 126 sind dabei auf einer von der Montageseite 131 abweisenden Seite der Rastbolzen 120, 121 angeordnet, so dass sie nur in einer Offenstellung des Schließelements zugänglich sind. Somit ist eine unbefugte Demontage des Schließzylinders 10 ausgeschlossen oder wird zumindest erschwert.

Ein Verfahren zum Montieren eines als Profilhalbzylinder ausgeführten Schließzylinders 10 in dem in den Figuren 5 und 7 gezeigten Verschlusssystem 100 kann wie folgend beschrieben durchgeführt werden. Es eignet sich insbesondere zum Montieren des Profilhalbzylinders in einem Griff, der beispielsweise an einem als Schaltschranktür ausgeführtem Schließelement montiert ist.

Der Adapter 122 wird mittels der Befestigungsöse 123 in einen Griff montiert. Am Adapter 122 sind beidseitig die abgeschrägten Rastbolzen 120, 121 so montiert, dass die Schrägen 130 nach außen, zur Montageseite 131 hin ausgerichtet sind. Die Rastbolzen 120, 121 sind dabei so in der Nut 129 montiert, dass sie nicht verdreht werden können. Weiterhin sind Druckfedern 125 in Federhülsen 132 aufgenommen, die die Rastbolzen 120, 121 in Richtung einer Mitte des Adapters 122 drücken, wo sich die Aussparung 124 für den Profilhalbzylinder 10 befindet.

Zum Montieren des Profilhalbzylinders 10 wird dieser von der Montageseite 131 aus in die Aussparung 124 für den Profilhalbzylinder 10 geschoben, bis er den Tiefenanschlag 127 erreicht. Dabei werden die Rastbolzen 120, 121 nach außen gedrückt, bis sie in einer Endstellung des Profilhalbzylinders 10 in die Bohrung 11 einrasten und den Profilhalbzylinder 10 somit arretieren.

Zum Demontieren des Profilhalbzylinders 10 werden, beispielsweise mithilfe eines Schraubendrehers, die als Pins ausgeführten Entriegelungselemente 126 nach außen geschoben. Dadurch werden die Rastbolzen 120, 121 aus der Bohrung 11 des Profilhalbzylinders 10 gezogen und der Profilhalbzylinder 10 kann nach vorne, über die Montageseite 131, entnommen werden. Dies ist aber nur bei geöffneter Schaltschranktür möglich, das heißt, die Demontage des Profilhalbzylinders 10 kann nur von jemandem vorgenommen werden, der die Möglichkeit hat, die Schaltschranktür zu öffnen.

Da die Rastbolzen 120, 121 lösbar ausgeführt sind, können die Rastbolzen 120, 121 bei Bedarf gänzlich entfernt werden, so dass der Profilhalbzylinder 10 auch mit einer handelsüblichen Stulpschraube 12 durch die Bohrung 11 befestigt werden kann.

Mit dem in den Figuren 5 und 7 gezeigten Verschlusssystem 100 ist es möglich, einen Schließzylinder 10 bei geschlossenem Schließelement von vorne in einen Griff, insbesondere einen Komfortgriff, einzustecken, bis die Rastbolzen 120, 121 einschnappen. Der Aufwand für eine solche Montage eines Schließzylinders 10 beträgt dann selbst mit unqualifiziertem Personal nur noch circa 5 Sekunden. Damit kann, insbesondere beim Einsetzen einer Mehrzahl von Schließzylindern 10, beispielsweise in einer größeren Produktionsanlage oder in einem Rechenzentrum, erhebliche Zeit und damit auch Kosten eingespart werden.

Die Anwendung und die damit verbundenen Vorteile sind nicht auf Komfortgriffe beschränkt, sondern lassen sich auf alle Schließelemente, die für den Einsatz von Profilhalbzylindern geeignet sind, übertragen. So kann das in den Figuren 5 und 7 gezeigte Verschlusssystem 100 beispielsweise auch in Zimmertüren, Schranktüren, Haustüren, Garagentüren, abschließbaren Schaltern, Betätigungen für Alarmanlagen, Schlüsseltresoren, abschließbaren Treibriegeln und Fenstergriffen eingesetzt werden.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

### Bezugszeichenliste:

- 10: Schließzylinder
- 11: Bohrung
- 12: Stulpschraube
- 13: Befestigungsschraube
- 14: Adapter
- 15: Komfortgriff
- 100: Verschlusssystem
- 101: Rastbolzen
- 102: Schlosskasten
- 103: Bolzen
- 104: Ausschnitt für einen Profilzylinder
- 105, 106: Verjüngung
- 107: Durchgangsloch
- 108: Kopf des Rastbolzens
- 109: Erhebung
- 110: Stirnplatte
- 120, 121: Rastbolzen
- 122: Adapter
- 123: Befestigungsöse
- 124: Aussparung
- 125: Druckfeder
- 126: Entriegelungselement
- 127: Tiefenanschlag
- 128: Durchgangsloch
- 129: Nut
- 130: Schräge
- 131: Montageseite
- 132: Aufnahme

## Patentansprüche

1. Verschlusssystem (100) zum Sichern eines Schließzylinders (10) in einem Schließelement, beispielsweise in einer Schaltschranktür, wobei der Schließzylinder (10) eine Bohrung (11) aufweist, **dadurch gekennzeichnet, dass** das Verschlusssystem (100) einen Rastbolzen (101, 120, 121) aufweist und der Rastbolzen (101, 120, 121) ausgebildet ist, den Schließzylinder (10) in einer in das Schließelement eingeschobenen Position durch Eingreifen in die Bohrung (11) zu sichern.

2. Verschlusssystem (100) nach Anspruch 1, das zwei Rastbolzen (101, 120, 121) aufweist, wobei die Rastbolzen (101, 120, 121) ausgebildet sind, den Schließzylinder (10) in einer in das Schließelement eingeschobenen Position durch Eingreifen in die Bohrung (11) von gegenüberliegenden Seiten zu sichern.

3. Verschlusssystem (100) nach Anspruch 1 oder 2, bei dem der Rastbolzen (101) zwei Verjüngungen (105, 106) aufweist, die in einer axialen Richtung des Rastbolzens (101) voneinander beabstandet angeordnet sind, wobei das Verschlusssystem (100) zumindest einen Bolzen (103) aufweist, der in die Verjüngungen (105, 106) eingreifbar ist.

4. Verschlusssystem (100) nach Anspruch 3, bei dem der Bolzen (103) in einer entriegelten Position des Rastbolzens (101) in eine erste (105) der zwei Verjüngungen (105, 106) eingreift und in einer in die Bohrung (11) eingreifenden Position des Rastbolzen (101) in eine zweite (106) der zwei Verjüngungen (105, 106) eingreift.

5. Verschlusssystem (100) nach einem der vorherigen Ansprüche, aufweisend ein mit der Bohrung (11) des Schließzylinders (10) fluchtendes Durchgangsloch (107) zum Aufnehmen des Rastbolzens (101), wobei der Rastbolzen (101) an einer Unterseite eines Kopfes (109) eine Erhebung (109) aufweist und das Durchgangsloch (107) eine zu der Erhebung (109) komplementäre Aussparung aufweist.

6. Verschlusssystem (100) nach einem der vorherigen Ansprüche, bei dem der Rastbolzen (101) in einer Vorderseite eines Kopfes (108) ein Innengewinde aufweist.

7. Verschlusssystem (100) nach einem der vorherigen Ansprüche, wobei der Rastbolzen (120, 121) an einem in die Bohrung (11) eingreifbaren Ende eine Schräge (130) aufweist und wobei der Rastbolzen (120, 121) so in dem Schließelement montiert ist, dass die Schräge (130) einer Montageseite (131) zugewandt ist.

8. Verschlusssystem (100) nach einem der vorherigen Ansprüche, aufweisend eine Nut (129), in der der Rastbolzen (120, 121) verdrehsicher montierbar ist.

9. Verschlusssystem (100) nach einem der vorherigen Ansprüche, aufweisend eine Druckfeder (125), die ausgebildet ist, eine Kraft auf einen Kopf des Rastbolzens (120, 121) aufzubringen.

10. Verschlusssystem (100) nach Anspruch 9, aufweisend eine Aufnahme (132), insbesondere eine Federhülse, für die Druckfeder (125).

11. Verschlusssystem (100) nach einem der vorherigen Ansprüche, aufweisend ein Entriegelungselement (126) zum Entsichern des Rastbolzens (120, 121).

12. Verschlusssystem (100) nach Anspruch 11, bei dem das Entriegelungselement (126) nur in einer Offenstellung des Schließelements betätigbar ist.

13. Verschlusssystem (100) nach einem der vorherigen Ansprüche, aufweisend einen Tiefenanschlag (127) für den Schließzylinder (10).

14. Verschlusssystem (100) nach einem der vorherigen Ansprüche, aufweisend einen Adapter (122) mit einer Aussparung (124) zum Aufnehmen des Schließzylinders (10), wobei der Adapter (122) in das Schließelement einsetzbar ist.

15. Verschlusssystem (100) nach Anspruch 14, bei dem der Adapter (122) eine Befestigungsöse (123) aufweist, wobei der Adapter (122) mittels der Befestigungsöse (123) in dem Schließelement befestigbar ist.

16. Verschlusssystem (100) nach Anspruch 14 oder 15, bei dem der Adapter (122) eine Nut (129) zum Montieren des Schließzylinders (10), einen Tiefenanschlag (127) für den Schließzylinder (10), eine Aufnahme (132), insbesondere eine Federhülse, für eine Druckfeder (125) und/oder ein Entriegelungselement (126) zum Entsichern des Schließzylinders (10) aufweist.

17. Verschlusssystem (100) nach einem der vorherigen Ansprüche, bei dem der Rastbolzen (120, 121) lösbar ist und durch eine Stulpschraube (12) ersetzbar ist.

18. Verschlusssystem (100) nach einem der vorherigen Ansprüche, aufweisend einen Schlosskasten (102) oder ein Betätigungselement, insbesondere einen Griff, wobei der Rastbolzen (120, 121) ausgebildet ist, den Schließzylinder (10) in einer in den Schlosskasten (102) oder in das Betätigungselement eingeschobenen Position durch Eingreifen in die Bohrung (11) zu sichern.

19. Verschlusssystem (100) nach einem der vorherigen Ansprüche, bei dem der Schließzylinder (10) ein Profilzylinder, ein Profilhalbzylinder oder ein Knaufzylinder ist.

20. Schließelement, beispielsweise eine Schaltschranktür, aufweisend ein Verschlusssystem (100) nach einem der Ansprüche 1 bis 19.

21. Verfahren zum Montieren eines Schließzylinders (10) in einem Verschlusssystem (100) nach einem der Ansprüche 1 bis 19 oder in einem Schließelement nach Anspruch 20, umfassend die Schritte:
- Anbringen des Verschlusssystems (100) in dem Schließelement, und
- Einschieben des Schließzylinders (10) in das Verschlusssystem (100).

22. Verfahren nach Anspruch 21, umfassend ein Bewegen des Rastbolzens (101, 120, 121) in eine in die Bohrung (11) des Schließzylinders (10) eingreifende Position.
